# FASCICULE DE BREVET EUROPEEN

(11) **EP 0 192 591 B1**
(45) Date de publication et mention de la délivrance du brevet: **02.05.1991**
(21) Numéro de dépôt: 86420047.2
(22) Date de dépôt: 14.02.1986
(51) Int. Cl.: A47K 10/34

(54) **Appareil de distribution et de coupe simultanées de bandes de matériaux enroulés**
Gerät zum Abgeben und gleichzeitigen Abschneiden von aufgerollten Materialbahnen
Apparatus for the distribution and simultaneous cutting of wound sheet material

(30) Priorité: 22.02.1985 FR 8502873
(43) Date de publication de la demande: 27.08.1986
(73) Titulaire: Granger, Maurice, F-42270 Saint-Priest-en-Jarez (FR)
(72) Inventeur: Granger, Maurice, F-42270 Saint-Priest-en-Jarez (FR)
(74) Mandataire: Dupuis, François

(56) Documents cités:
- EP-A- 0 036 989
- FR-A- 2 499 041
- FR-A- 2 531 049
- GB-A- 2 058 014

## Description

L'invention concerne un appareil de distribution et de coupe simultanées de bandes de matériaux enroulés.

L'objet de l'invention se rattache au secteur technique des moyens de distribution de longueurs de matériaux enroulés sur des bobines. Notamment, mais non exclusivement, l'invention s'applique aux appareils distributeurs de papier, ouate et matériaux similaires d'essuyage.

L'appareil selon l'invention est du type selon lequel le rouleau de matériau en service monté à rotation libre sur un support mural, est appliqué en pression directement sur un tambour à surface anti-glissante, afin que par simple traction manuelle sur la bande de matériau débordant de l'appareil, on distribue et on détache automatiquement une bande dont la longueur est sensiblement égale à la circonférence du tambour, cela par un dispositif de coupe comportant une lame dentelée associé au tambour et coopérant avec une came présentant un profil supérieur pour former saillie hors du tambour suivant un arc de cercle et un profil inférieur pour faire rentrer la lame dans le tambour, ladite came étant associée à un galet suiveur solidaire de la lame de coupe, ledit dispositif de coupe étant articulé en rappel élastique au tambour ; après la coupe, ledit tambour lancé revenant à sa position initiale par l'intermédiaire et l'action d'organes complémen-taires comprenant un parachute, un cliquet, une butée fixe solidaire du parachute, une butée mobile solidaire du tambour, une nouvelle bande de matériau débordant automatiquement sous l'appareil après la coupe.

Selon l'invention, on a voulu améliorer encore le fonctionnement et simplifier les mécanismes de ce type d'appareil qui a fait l'objet de plusieurs dépôts de Brevets ou Certificats d'Addition dont le déposant est également le titulaire, notamment les Demandes Européennes EP-A-0145622 et EP-A-0157713.

A cet effet et selon une première caractéristique l'appareil est caractérisé en ce qu'il comprend en combinaison
- un moyen élastique agissant sur la butée mobile constitué par une lame solidaire à l'une de ses extrémités d'une partie fixe de l'appareil , l'autre extrémité s'étendant à proximité de la butée fixe solidaire du parachute, ladite lame étant agencée de manière à ce qu'au cours de la rotation du tambour la butée mobile suive la lame et soit amenée d'une position basse à une position haute dans laquelle elle vient s'appuyer contre la butée fixe solidaire du parachute entrainant ainsi l'arrêt du tambour,
- une came présentant outre son profil supérieur et son profil inférieur, une partie concave, s'engageant avec une capacité de réglage en position autour de la portée cylindrique extérieure d'un palier de montage en rotation libre du tambour de manière à permettre la modification de la trajectoire de la lame,
- un moyen élastique à position réglable destiné à guider le matériau enroulé sur le tambour et fixé à une extrémité d'une partie fixe de l'appareil et s'étendant derrière le tambour, ledit moyen élastique étant susceptible d'être écarté ou rapproché du tambour de manière à laisser passerplus ou moins librement le matériau,
- un dipositif de mise en service d'un rouleau de matériau comprenant un moyen positionné dans l'appareil, sous, ou face au tambour en étant positionné partiellement en débordement extérieur de l'ouverture inférieure ou du capot de l'appareil pour autoriser un entrainement manuel en rotation du tambour et le déroulement de la bande de matériau du rouleau neuf.

Le brevet FR-A-2499041 décrit les caractéristiques du préambule de la revendication 1.

Les caractéristiques décrites dans la revendication 1 et d'autres encore ressortiront de la description qui suit.

Pour fixer l'objet de l'invention, sans toutefois le limiter, dans les dessins annexés :
- La figure 1 est une vue en coupe illustrant à titre d'exemple seulement un appareil de distribution et de coupe susceptible de recevoir les dispositions caractéristiques conformes à l'invention.
- La figure 2 est une vue de face, capot enlevé, de l'appareil selon la figure 1.
- La figure 3 est une vue en coupe considérée suivant la ligne 3-3 de la figure 2, montrant les principaux dispositifs selon l'invention.
- La figure 4 est une vue en coupe considérée suivant la ligne 4-4 de la figure 3, illustrant la came à position règlable
- La figure 5 est une vue en coupe considérée suivant la ligne 5-5 de la figure 2, montrant la butée mobile d'arrêt du tambour après la coupe et la lame de coupe en position repos.

La figure 6 est une vue partielle en coupe montrant une variante du dispositif de mise en service du rouleau neuf, avec en traits interrompus la position du dispositif au repos.

Afin de rendre plus concret l'objet de l'invention, on le décrit maintenant sous des formes non limitatives de réalisation illustrées aux figures des dessins.

On a illustré aux figures 1 et 2, à titre d'exemple, un appareil du type ayant fait l'objet des Demandes de Brevets précitées EP-A-0145622 et EP-A-0157713 dont le déposant est également le titulaire, étant entendu que l'invention peut s'appliquer à d'autres genres d'appareils à un ou plusieurs rouleaux de matériau à débiter.

On rappelle succinctement les éléments principaux de cet appareil.

L'appareil comprend à partir d'une plaque de base (1) à fixation murale, des moyens-supports (2) à rotation libre pour un tambour (3) présentant à l'intérieur un porte-lame (4) articulé en (5) sur une paroi latérale du tambour, et présentant à l'extérieur un galet suiveur (18) coopérant avec une came fixe pour autoriser la sortie périodique d'une lame de coupe dentelée (4a) en dehors du tambour, lorsqu'on tire sur la bande de matériau débordant sous l'appareil en entraînant ainsi en rotation le tambour à surface rugueuse sur lequel est appliqué le rouleau (R1) de matériau porté par un étrier-support (6) articulé en (7) sur la plaque de base.

On voit encore (figure 1) que l'appareil présente une plaque déflectrice s'étendant devant le tambour et portant de manière fixe ou démontable des bras-supports inclinés (8) en matériau à capacité élastique pour recevoir par écartement et sur des glissières (8a), des tourillons (9a) forme sur des embouts (9) qui sont engagés dans le noyau du rouleau Ainsi, lorsque le rouleau de matériau est presque vide, il peut être placé par ses tourillons dans les orifices (8b) formés au fond des glissières, et un rouleau neuf peut être mis en place sur son étrier-support (6). De la sorte, la distribution peut s'opérer sans discontinuité d'un rouleau à l'autre, les deux bandes de matériaux étant distribuées simultanément jusqu'à ce que le premier rouleau soit terminé.

Selon une première caractéristique de l'invention, le tambour est monté à rotation libre d'un côté par un axe (12) tourillonnant dans un des supports (2) solidaire d'un flasque (1a) de la plaque de base (1), tandis qu'à l'opposé le tambour présente un axe (14) tourillonnant dans un palier (15) rendu solidaire de l'autre support (2) par indexation et vissage d'un plateau étagé (15a) du palier qui est excentré par rapport au palier. Entre le support (2) et le plateau est interposé et centré un parachute (19) qui est ainsi monté à oscillation contrôlée par un ressort (26) attaché à un point fixe du flasque (1b) de la plaque de base (figure 2).

Le plateau (15a) du côté en regard de la paroi latérale du tambour, porte une came (16) comprenant une partie concave (16a) pouvant s'appliquer contre la portée cylindrique extérieure du palier, et deux profils convexes différents (16b - 16c) se rejoignant à l'opposé de la partie concave. Ces deux profils définissant respectivement la trajectoire en saillie hors du tambour (3) de la lame de coupe, et l'escamotage de ladite lame dans le tambour, par appui du galet suiveur (18) sur lesdits profits lors de l'entraînement en rotation du tambour.

Suivant la qualité du matériau d'essuyage, il s'est avéré intéressant de modifier l'amplitude de la trajectoire de la lame. Pour cela, on a prévu une possibilité de règlage de la came par rapport au palier (15). A cet effet, ladite came est fixée sur le plateau par une vis (29) accessible de l'extérieur et traversant ledit plateau par une ouverture oblongue (15b) orientée de manière à écarter ou à rapprocher la came du palier ou axe de rotation du tambour (figure 3).

Sur le parachute (19) est monté pivotant par une extrémité en (20), un cliquet (21) qui s'appuie normalement par gravité ou à l'aide d'un ressort en épingle (30), sur une butée (22) solidaire du parachute. D'autre part, sur la paroi latérale du tambour est prévu en saillie près de sa périphérie un doigt (23) et; plus près de l'axe de rotation du tambour une butée (24) articulée en (25) à l'intérieur de la paroi qu'elle traverse par une ouverture en arc de cercle (3c), et dont la partie débordante (24a) peut coopérer temporairement avec la butée (22) comme il ressortira de la suite de la description. On voit encore que sur la périphérie du plateau (15a) est fixée une lame à capacité élastique (31) s'étendant en direction de la butée (22) et sur laquelle s'appuie la butée mobile (24) lors de la rotation du tambour, selon des conditions qui sont expliquées plus loin.

Selon une autre caractéristique illustrée à la figure 1, le matériau enroulé sur le tambour (3) à surface anti-glissante, est guidé en direction de l'ouverture, inférieure de distribution. Mais, suivant la qualité du matériau, ce guidage doit être plus ou moins ferme, c'est-à-dire que dans le cas de matériau mince ou fragile, le guidage doit être pratiquement neutralisé pour ne pas freiner la progression du matériau.

A cet effet, le dispositif de guidage déjà connu par une précédente Demande du déposant, et comprenant un moyen plastique (32) du type ressort enroulé en spires jointives solidaire de la plaque de base (1) pour s'étendre derrière le tambour, est fixé à ladite plaque par une vis (33) traversant une patte décalée (32a), avec interposition entre la plaque et la patte d'un ressort de rappel (34). De cette manière, par vissage ou dévissage de la vis dont la tête s'appuie sur la patte, on peut écarter ou rapprocher le moyen élastique (32) du tambour, en laissant ainsi passer plus ou moins librement le matériau.

Selon une autre caractéristique illustrée aux figures 1 et 2, on a modifié le positionnement et les dimensions d'un rouleau (10) mis en oeuvre dans une précédente Demande du déposant pour guider correctement le matériau vers l'ouverture inférieure et pour éviter l'introduction des doigts de l'utilisateur à proximité de la lame de coupe, cela afin d'utiliser ce rouleau pour assurer d'une manière rationnelle et commode, le chargement et la mise en service de l'appareil en rouleau de matériau neuf.

Pour cela, le rouleau (10) est de plus grand diamètre et monté à rotation libre entre les flasques (1a - 1b) près de l'ouverture inférieure pour déborder largement à l'extérieur. Dans sa partie centrale, le rouleau porte un pignon cannelé (10a) de diamètre inférieur sur lequel s'enroule une courroie crantée (11) reliant ledit rouleau au tambour (3) sur lequel elle s'enroule dans une gorge centrale (3b) qui présente de préférence un crantage complémentaire (3d) au moins suivant un secteur de la circonférence.

Comme on l'a déjà décrit dans une précédente Demande du déposant, la lame de coupe (4a) est réalisée en deux parties distinctes montées dans leur support (4) avec possibilité de règlage de l'intervalle (e) entre elles, cela pour laisser passer la courroie et pour obtenir un point central de résistance variable en fonction de la qualité du matériau distribué, du fait qu'il n'y a pas de dent à cet endroit.

Bien entendu, l'ensemble courroie crantée-pignon cannelé-crantage du tambour, peut être remplacé par tous autres moyens équivalents de transmission.

On a illustré à la figure 6, une variante de réalisation du dispositif de mise en service d'un rouleau neuf adaptée à la distribution de matériaux très fragiles pour lesquels l'entraînement du tambour par le rouleau (10) et la courroie crantée (11) n'est pas assez doux.

On voit que le capot (36) présente de part et d'autre d'une ouverture (36a), des pattes équerrées (36b) avec sur les branches se faisant face des ouvertures oblongues (36c) dans lesquelles peut se déplacer l'axe débordant (35a) d'un galet (35) dont le diamètre est calculé pour être partiellement en saillie dans l'ouverture (36a) du capot. Les pattes (36b) sont orientées de telle sorte que par gravité, le galet (35) soit au repos en appui par son axe au fond des ouvertures (36c) en laissant alors un espace entre sa périphérie et le tambour. Lorsqu'on veut amener la bande libre d'un rouleau neuf, vers l'ouverture inférieure de l'appareil, il suffit d'exercer avec la main une pression de haut en bas (flèche F1) sur le galet pour que celui-ci s'appuie sur le tambour et l'entraîne en rotation. De préférence, la surface du galet est équipée de saillies (aspérités, cannelures, stries...) afin d'entraîner sans glissement.

On décrit maintenant le fonctionnement de l'appareil en se référant aux différentes figures des dessins.

On suppose l'appareil vide ou presque. La personne chargée de l'alimenter place dans le bon sens un rouleau neuf (R1) sur l'étrier-support (6) après avoir éventuellement disposé le rouleau presque vide (R2) sur les bras-supports inclinés (8). Puis il referme le capot de l'appareil et avec l'intérieur de la main, il fait tourner le galet (35) (flèche F1) ou bien le rouleau (10) débordant sous l'appareil (flèche F2), ce qui a pour effet d'entraîner le tambour dans le même sens et ainsi, d'amener automatiquement une bande de matériau dans l'ouverture inférieure où elle lui tombe tout naturellement dans la main pour être tirée.

A ce moment, et comme on l'explique plus loin, le tambour est bloqué sous l'action des différents mécanismes mis en oeuvre pendant cette opération. Pour obtenir une nouvelle bande de matériau de la longueur de la circonférence du tambour l'utilisateur tire alors manuellement sur la bande débordante, ce qui provoque l'entraînement en rotation du tambour du fait de l'appui direct du rouleau de matériau sur lui et de la surface anti-glissante du tambour.

La rotation du tambour, donc du porte-lame de coupe (4) oblige son galet suiveur (18) à parcourir le profil supérieur (16b) de la came fixe (16), et la lame fait saillie hors du tambour lorsque l'ouverture (3a) du tambour a dépassé à l'arrière le rouleau de matériau (R1). La lame de coupe dentelée pénètre alors dans le matériau tendu de part et d'autre tout en continuant de tourner avec le tambour. Cette pénétration combinée avec la rotation permet le détachement net du matériau sauf dans la zône centrale où il n'y a pas de dent.

Puis le tambour continuant de tourner, la lame s'escamote dans ledit tambour du fait que le galet (18) suit le profil inférieur (16c) de la came.

Pendant cette action, le doigt (23) en saillie du tambour s'engage entre la butée fixe (22) du parachute et l'extrémité du cliquet (21) en le soulevant, tandis que parallèlement, la butée mobile (24) débordant du tambour, passe en position haute dans l'ouverture (3c) pour suivre la lame élastique (31) et venir s'appuyer contre la butée (22) du parachute, ce qui a pour effet d'arrêter la rotation du tambour et donc de détacher la zône centrale par résistance.

L'appui de la butée mobile (24) contre la butée fixe (22) a fait osciller le parachute (19) par rapport à son ressort (26) et par réaction, la butée mobile (24) retombe par gravité en position basse dans l'ouverture (3c), à l'encontre de la lame élastique (31), en échappant ainsi à la butée (22). Une butée (27) solidaire du parachute s'appuie alors contre une butée (28) fixée sur le flasque (1b) et le doigt (23) se replace contre le cliquet (21) qui est retombé sur la butée (22).

L'appareil est alors prêt pour une nouvelle traction de bande de matériau du fait, que dans la rotation complémentaire du tambour après la coupe, une bande de matériau est arrivée en débordement sous l'appareil.

Les avantages ressortent bien de la description, on souligne notamment :
- La douceur de fonctionnement obtenue et la coupe franche sans résistances néfastes, avec les règlages de came, de guidage ajusté du matériau vers la sortie, et la suppression des moyens de lancement du tambour après la coupe par emmagasinage de forces, cela avec des matériaux de toutes qualités (ouate, hydrocel...) et d'épaisseurs variables qui sont généralement tirés avec les mains mouillées.
- Le chargement et la mise en service rapide et rationnelle de l'appareil par une manoeuvre simple du rouleau inférieur qui permet d'avoir la bande de matériau directement dans la main, ou du galet traversant le capot.
- La simplification de l'appareil par diminution du nombre de pièces et de leur montage, débouchant sur un prix de revient abaissé par rapport aux appareils antérieurs, et également un poids et un encombrement réduit.

## Revendications

1. Appareil de distribution et de coupe simultanées de bandes de matériaux enroulés, avec au moins un rouleau de matériau en service, et dans lequel le rouleau de matériau (R1) en service monté à rotation libre sur un support mural (1), est appliqué en pression directement sur un tambour (3) à surface anti-glissante, afin que par simple traction manuelle sur la bande de matériau débordant de l'appareil, on distribue et on détache automatiquement une bande dont la longueur est sensiblement égale à la circonférence du tambour, cela par un dispositif de coupe comportant une lame dentelée (4-4a) associé au tambour (3) et coopérant avec une came (16) présentant un profil supérieur (16b) pour former saillie hors du tambour suivant un arc de cercle et un profil inférieur (16c) pour faire rentrer la lame (4a) dans le tambour, ladite came étant associée à un galet suiveur (18) solidaire de la lame de coupe (4a), ledit dispositif de coupe étant articulé en rappel élastique au tambour ; après la coupe, ledit tambour lancé revenant à sa position initiale par l'intermédiaire et l'action d'organes complémentaires comprenant un parachute (19), un cliquet (21), une butée fixe (22) solidaire du parachute, une butée mobile (24) solidaire du tambour, une nouvelle bande de matériau débordant automatiquement sous l'appareil après la coupe ; ledit appareil étant caractérisé en ce qu'il comprend en combinaison :
- un moyen élastique (31) agissant sur la buttée mobile (24) constitué par une lame solidaire à l'une de ses extrémités d'une partie fixe de l'appareil , l'autre extrémité s'étendant à proximité de la butée fixe (22) solidaire du parachute (19), ladite lame étant agencée de manière à ce qu'au cours de la rotation du tambour la butée mobile (24) suive la lame et soit amenée d'une position basse à une position haute dans laquelle elle vient s'appuyer contre la butée fixe (22) solidaire du parachute entrainant ainsi l'arrêt du tambour,
- une came (16) présentant outre son profil supérieur (16b) et son profil inférieur (16c), une partie concave (16a), s'engageant avec une capacité de réglage en position autour de la portée cylindrique extérieure d'un palier (15) de montage en rotation libre du tambour de manière à permettre la modification de la trajectoire de la lame dentelée (4a),
- un moyen élastique (32) à position réglable destiné à guider le matériau enroulé sur le tambour et fixé à une extrémité d'une partie fixe de l'appareil et s'étendant derrière le tambour (3), ledit moyen élastique (32) étant susceptible d'être écarté ou rapproché du tambour de manière à laisser passer plus ou moins librement le matériau,
- un dispositif de mise en service d'un rouleau de matériau (9) comprenant un moyen (10-35) positionné dans l'appareil, sous, ou face au tambour en étant positionné partiellement en débordement extérieur de l'ouverture inférieure ou du capot de l'appareil, pour autoriser un entrainement manuel en rotation du tambour et le déroulement de la bande de matériau du rouleau neuf.

2. Appareil suivant la revendication 1, caractérisé en ce que la lame (31) est solidaire par une extrémité d'une partie fixe de l'appareil constitué par un plateau (15a) étagé, formé sur le palier (15) et autorisant l'indexation de la came (16) sur le support ; ladite lame s'étendant à proximité de la butée fixe (22), afin d'amener obligatoirement lors de la rotation du tambour, la butée mobile (24) contre la butée (22) pour arrêter le tambour (3) après la coupe, avant que par réaction du parachute oscillant, ladite butée (22) se replace par gravité en position de libération du tambour pour une nouvelle traction sur le matériau.

3. Appareil suivant la revendication 2, caractérisé en ce que le blocage du tambour (3) par appui de la butée mobile (24) contre la butée (22) en combinaison avec la création d'une zône centrale règlable de bande de matériau non coupée par la lame (4a) en deux parties qui n'a pas de dont à ce niveau, offre une résistance suffisante pour détacher complètement la bande sans risque de déroulement complémentaire de celle-ci.

4. Appareil suivant la revendication 1, caractérisé en ce que la came (16) comprend une partie concave (16a) pouvant s'appliquer contre la portée cylindrique du palier (15) et deux profils convexes supérieur et inférieur différents (16b-16c) se rejoignant à l'opposé de la partie concave, et est fixée par une vis accessible de l'extérieur et traversant un plateau excentré (15a) dudit palier par une ouverture oblongue (15b) orientée de manière à écarter ou à rapprocher la came du palier, en modifiant ainsi l'amplitude de la trajectoire.

5. Appareil suivant la revendication 1, caractérisé en ce que le moyen élastique destiné à guider le matériau enroulé sur le tambour (3) vers la sortie inférieure de l'appareil, et constitué par exemple d'un ressort à spires jointives (32) solidaire d'une patte décalée (32a) fixée à la plaque de base (1) et dont la position par rapport à la partie arrière du tambour peut être modifiée en fonction de la qualité du matériau d'essuyage par un organe tel qu'une vis (33) dont la tête s'appuie contre la patte (32a) et dont la tige filetée coopère avec un trou taraudé de la plaque de base ; avec interposition d'un ressort de rappel (34) entre la patte et la plaque.

6. Appareil suivant la revendication 1, comprenant un dispositif de mise en service d'un rouleau neuf constitué par un rouleau (10) monté à rotation libre sur les flasques (1a-1b) du support mural et de manière parallèle à l'axe du tambour, en dessous de celui-ci et près de l'ouverture inférieure de passage du matériau, caractérisé en ce que ledit rouleau (10) est positionné pour qu'un large secteur de sa circonférence soit en débordement afin d'être entraîné manuellement de l'intérieur de la main et, conséquemment entraîner le tambour (3) par liaison centrale du type courroie crantée (11), pignon cannelé (10a) sur le rouleau, et gorge centrale cannelée partiellement (3b) sur le tambour ; l'entraînement du tambour provoquant le déroulement de la bande de matériau du rouleau neuf positionné au-dessus du tambour ;

7. Appareil suivant la revendication 1, comprenant un dispositif de mise en service d'un rouleau neuf, par entraînement du tambour (3), caractérisé en ce qu'il est constitué par un galet (35) de préférence à surface anti-glissante qui est monté à rotation libre et à positionnement règlable par rapport au capot (36) pour être écarté du tambour pendant l'utilisation de l'appareil, et pour être en prise directe avec le tambour en vue de la mise en service du rouleau neuf par action manuelle sur le galet accessible par une ouverture (36a) du capot, afin d'entraîner en rotation le tambour et d'amener une bande de matériau vers l'ouverture inférieure de l'appareil.

## Claims

1. Device for dispensing and cutting at the same time rolled up webs of materials, with at least a roll of material in use, wherein the roll of material (R1) in use is mounted for free rotation on a wall support (1) and is applied under pressure onto a drum (3) with a nonskid surface, so that by a mere manual pull on the web of material protruding from the device, it will be possible to dispense and to separate automatically a web the length of which is approximately equal to the periphery of the drum, the separation being achieved by means of a cutting device provided with a serrated cutting blade (4 - 4a), associated with the drum (3) and cooperating with a cam (16) having an upper contour (16b) to form an arched projection out of the drum, and a lower contour (16c) for the retraction of the blade (4A) within the drum, said cam being associated with a follower roller (18) depending from the cutting blade (4a), said cutting device being linked hingedly for the elastic return to the drum, the actuated drum, then the cutting operation has been performed, coming back to the initial position thereof through the intermediary and the action of complementary organs comprising a parachute (19), a pawl (21), a fixed stop (22) depending from the parachute, a movable stop (24) depending from the drum, a fresh web of material protruding automatically under the apparatus after the cutting operation, said dispensing and cutting device being characterized in that there are included therein, in combination :
- an elastic means (31) for action on the movable stop (24), consisting of a blade rigidly locked at one of the ends thereof " with a fixed portion of the apparatus, the other end extending adjacent the movable stop (22) associated with the parachute (19), said blade being so designed that the movable stop (24), during the rotation of the drum, will follow the blade and will be brought from a lower position to an upper position in which the blade will be abutted against the fixed stop (22) associated with the parachute, causing thereby the drum to be stopped ;
- a cam (16), which in addition to the upper contour (16b) and the lower contour (16c) thereof, has a concave portion (16a) for engagement, with a possibility of adjustment of the position, around the external cylindrical supporting portion of a bearing (15) mounting the drum for free rotation, in order to permit the modification of the path of the serrated blade (4a) ;
- a positionally adjustable elastic means (32) for guiding the material rolled up on the drum, secured at an end to a fixed portion of the apparatus and extending behind the drum (3), whereby said elastic means (32) can be moved away from the drum or toward the drum in order to allow the material to be passed along more or less freely ;
- a device for putting into service another roll of material (9), including a means (10 - 35) positioned within the apparatus, beneath or facing the drum, while being partly positioned in external projection relative to the lower opening or to the cover of the apparatus in order to permit the drum to be rotated manually and the web of material to be unrolled from the new roll.

2. Device as claimed in Claim 1, characterized in that the blade (31) is in interdependence at one end with a fixed portion of the apparatus, consisting of a stepped plate (15a), formed on the bearing (15) for indexing the cam (16) on the support, said blade extending adjacent the fixed stop (22) in order to bring necessarily during the rotation of the drum the movable stop (24) against the stop (22), so that the drum (3) will be stopped after the cutting operation, before said stop (22), owing to the reaction of the oscillating parachute, is restored by the effect of gravity to the drum release position in order to allow a further pull on the material.

3. Device as claimed in Claim 2, characterized in that the interlocking of the drum (3) by the abutment of the movable stop (24) against the stop (22) in combination with the provision of an adjustable central area of the web of material which is left uncut by the cutting blade (4a) made of two parts and being toothless at this location, allows for a resistance which is sufficient to separate the web completely, without the chance of an additional unrolling of the roll of material.

4. Device as claimed in Claim 1, characterized in that the cam (16) includes a concave portion (16a) which can be laid on against the cylindrical supporting portion of bearing (15) and two different upper and lower convex contours (16b - 16c) joining to one another opposite the concave portion, said cam being secured by means of a screw which can be reached from the outside and which is passed through an offset plate (15a) of said bearing through the intermediary of an egg-shaped opening (15b) oriented for moving the cam away from the bearing or toward this bearing, modifying thereby the amplitude of the path.

5. Device as claimed in Claim 1, characterized in that the elastic means for guiding the material rolled up on the drum (3) toward the lower outlet of the apparatus consists for example of a spring with joining turns (32) made fast with an off centre lug (32a) secured to the base plate (1), the position of which relative to the rear part of the drum can be modified in accordance with the quality of the wiping material by means of an organ such as a screw (33) the head of which is pressed against the lug (32a), the screw-threaded shank of said screw cooperating with a tapped hole of the base plate, a return spring (34) being interposed between the lug and the plate.

6. Device as claimed in Claim 1, including a contrivance for putting into service a new roll of material, consisting of a roll (10) mounted for free rotation on the cheeks (1a - 1b) of the wall support and parallel relative to the centre line of the drum, beneath this drum find adjacent the lower opening for the passage of the material, characterized in that said roll (10) is so positioned that an ample sector of the circumference thereof will be protruding in order to be driven manually from the inside of the hand and therefore to drive the drum (3) by central connection of the following type : notched belt (11) grooved pinion (10a) on the roll, and grooved central neck (3b) on the drum, said neck being grooved in part, the driving of the drum causing the paying out of the web of material of the new roll of material positioned above the drum.

7. Device as claimed in Claim 1, including a contrivance for putting into service a new roll by driving the drum (3), characterized in that the system consists of a roller (35), preferably with nonskid surface, which is mounted for free rotation and for adjustable positioning relative to the casing (36) in order to be moved away from the drum during the use of the apparatus, and to be directly connected with the drum for putting into service the fresh roll of material by manual action on the roller to be reached through an opening (36a) of the casing, so that the drum may be rotated and a web of material may be brought toward the lower opening of the apparatus.

## Patentansprüche

1. Gerät zum gleichzeitigen Verteilen und Zerschneiden von auf am wenigstens eine Rolle von Material im Betrieb aufgerollten Materialbahnen, in welchem die auf einen Wandungsträger (1) frei drehbar angeordnete Rolle von Material im Betrieb (R1) unmittelbar und unter Andrücken auf einer Trommel (3) mit Gleitschutzoberfläche angelegt ist, damit durch einfaches Handherausziehen auf die aus dem Gerät hinausragende Materialbahn ein Materialstreifen automatisch verteilt und abgeschnitten wird, dessen Länge annähernd die gleiche wie die Umfangslänge der Trommel ist, und zwar vermittels einer ein verzahntes Schneideblatt (4 - 4a) aufweisenden, mit der Trommel (3) verbundenen Zerschneidvorrichtung, die mit einer Kurve (16) zusammenwirkt, die ein Oberprofil (16b) zum Hinausragen ausserhalb der Trommel in bogenförmiger Weise und ein Unterprofil (16b) zum Hineindringen des Blatts (4a) in die Trommel aufweist, wobei die genannte Kurve mit einer dem Schnittblatt (4a) zugeordneten Nebenlaufrolle (18) verbunden ist, und die besagte Zerschneidvorrichtung zur elastischen Rückführung nach der Trommel gelenkig angeordnet ist, indem die genannte, betätigte Trommel nach dem Schnittvorgang zu deren Anfangsstellung durch die Wirkung zusätzlicher Organe zurückkommt, die aus einem Fallschirm (19), einer Sperrklinke (21), einem feststehenden, dem Fallschirm zugeordneten Anschlag (22), einem beweglichen, der Trommel zugeordneten Anschlag (24) bestehen, wobei ein neuer Materialstreifen unter dem Gerät nach dem Schnittvorgang automatisch hinausragt, und das besagte Gerät dadurch gekennzeichnet ist, dass für die Wirkungsweise die folgenden Anordnungen in Kombination in dem Gerät vorgesehen werden :
- ein federndes, auf den beweglichen Anschlag (24) wirkendes Mittel (31), das aus einem Blatt besteht, welches an dem einen seiner Enden einem feststehenden Teil des Geräts zugeordnet ist, während das andere Ende bis an der Nähe des dem Fallschirm (19) zugeordneten feststehenden Anschlags (22) reicht, und das genannte Blatt so angeordnet ist, dass der bewegliche Anschlag (24), zur Zeit des Trommelumdrehens dem Blatt folgen wird, mit Verlagerung von einer unteren Stellung bis zu einer oberen Stellung, in welcher das Blatt zum Abstützen gegen den feststehenden, dem Fallschirm zugeordneten Anschlag (22) kommt, wobei die Trommel angehalten wird ;
- eine Kurve (16), die ausser ihrem Oberprofil (16b) und ihrem unteren Profil (16c), einen Konkavteil (16a) aufweist, der mit einer Verstellungseinheit in Stellung um die äusserliche zylindrische Lauffläche herum eines Lagers (15) zum freidrehbaren Montieren der Trommel eingreift, damit die Veränderung der Laufstrecke des Schnittblatts (4a) möglich wird ;
- ein federndes, verstellbar positioniertes Mittel (32), das zur Führung der auf der Trommel aufgerollten Materialbahn vorgesehen und an dem einen Ende eines feststehenden Teils des Geräts befestigt ist, und bis hinter der Trommel (3) reicht, wobei das genannte federnde Mittel (32) von der Trommel entfernt oder der Trommel nähergebracht werden kann, damit das Material mehr oder weniger frei durchläuft ;
- eine Vorrichtung zum Einsatz einer neuen Material rolle (9), wobei diese Vorrichtung ein in dem Gerät, unter oder entgegengesetzt der Trommel, positioniertes Mittel (10 - 35) aufweist, mit teilweiser Positionierung dieses Mittels in vorspringender Stellung ausserhalb der unteren Öffnung oder des Gehäuses des Geräts, damit eine Handmitnahme der Trommel in Drehbewegung und das Abwickeln der Materialbahn der neuen Rolle möglich werden.

2. Gerät nach Anspruch 1, dadurch gekennzeichnet, dass das Blatt (31), an dem einen Ende, einem feststehenden Teil des Geräts zugeordnet ist, der aus einer gestufte Tellerplatte (15a) besteht, die auf dem Lager (15) gebildet ist und die Teilung der Kruve (16) auf den Träger ermöglicht, wobei das genannte Blatt bis an der Nähe des feststehenden Anschlags (22) reicht, um den beweglichen Anschlag (24) bei der Drehbewgung der Trommel zwangsweise gegen den Anschlag (22) heranzubringen, und somit die Trommel (3) nach dem Schnittvorgang anzuhalten, bevor noch der besagte Anschlag (22) durch Rückwirkung des verschwenkbaren Fallschirm unter dem Einfluss der Schwere in die Stellung zum Freimachen der Trommel für ein erneutes Herausziehen auf das Material wieder gelangt.

3. Gerät nach Anspruch 2, dadurch gekennzeichnet, dass das Absperren der Trommel (3) durch Anliegen des beweglichen Anschlags (24) gegen den Anschlag (22) in Kombination mit der Bildung einer verstellbaren, mittigen Zone von Material erfolgt, wobei die genannte Zone von dem zweiteiligen Schnittblatt (4a) nicht zerschnitten wird, das an dieser Höhe keinen Zahn aufweist, damit das besagte Absperren einen Widerstand entgegenbringt, der genügt, um einen Materialstreifen gänzlich von der Bahn auszutrennen, ohne Gefahr eines zusätzlichen Abwickeln der genannten Bahn.

4. Gerät nach Anspruch 1, dadurch gekennzeichnet, dass die Kurve (16) einen zum fliegen gegen die zylindrische Lauffläche des Lagers (15) vorgesehenen Konkavteil (16a) und zwei unterschiedlichen Ober- und Unterprofile (16b - 16c) aufweist, die konvex ausgebildet sind und sich entgegengesetzt dem Konkavteil vereinigen, wobei die genannte Kurve durch eine von der Aussenseite zugängliche, eine exzentrische Teller-Platte (15a) des besagten Lagers durch eine längliche Öffnung (15b) durchsetzende Schraube befestigt ist, und dass die besagte Öffnung so orientiert ist, dass die Kurve vom Lager entfernt oder dem Lager nähergebracht werden kann, wobei die Weite der Laufstrecke entsprechend verändert wird.

5. Gerät nach Anspruch 1, dadurch gekennzeichnet, dass das zur Führung des auf die Trommel (3) aufgerollten Materials nach der unteren Austrittöffnung des Geräts vorgesehene federnde Mittel beispielsweise aus einer Feder (32) mit aneinandergefügten Windungen besteht, die einer verschobenen, auf der Grundplatte (1) befestigten Lasche (32a) zugeordnet ist, deren Stellung mit Bezug auf den Hinterteil der Trommel je nach Art des Abwischenmaterials durch ein Organ wie eine Schraube (33) verändert werden kann, deren Kopf gegen die Lasche (32a) abgestützt wird, und deren mit Gewinde versehenen Schwanzteil mit einem in der Grundplatte ausgebohrten Loch zusammenarbeitet, wobei eine Rückführungsfeder (34) zwischen der Lasche und der Grundplatte zwischengeschaltet wird.

6. Gerät nach Anspruch 1, mit einer zur Inbetriebnahme einer neuen Materialrolle vorgesehenen Vorrichtung, die aus einer auf die Wangen (1a - 1b) des Wandungsträgers, parallel zur Trommelachse, unterhalb der Trommel und in der Nähe dem unteren Durchlassöffnung für das Material frei drehbar montierten Rolle (10) besteht, dadurch gekennzeichnet, dass die genannte Rolle (10) so positioniert ist, dass ein weiter Sektor deren Umfang zur Handmitnahme von der Innenseite der Hand aus vorspringend hinausragt, wobei die Trommel (3) durch zentrale Verbindung folgender Art : Kerbriemen (11), gerilltes Zahnrad (10a) auf der Rolle, und teilweise gerillte Zentralauskehlung (3b) auf der Tromme, mitgenommen werden kann, damit das Abwickeln der Materialbahn der neuen, oberhalb der Trommel positionierten Materialrolle durch die Mitnahme der Trommel vonstatten geht.

7. Gerät nach Anspruch 1, dadurch gekennzeichnet, dass dieses Gerät eine zur Inbetriebnahme einer neuen Materialrolle durch Mitnahme der Trommel (3) vorgesehene Vorrichtung aufweist, die aus einer Laufrolle (35) vorzugsweise mit Gleitschutzoberfläche besteht, wobei diese Laufrolle frei drehbar und mit verstellbarer Positionierung mit Bezug auf den Deckel (36) montiert ist, um weg von der Trommel während der Benützung des Geräts abzustehen, indem die besagte Laufrolle, für die Inbetriebnahme einer neuen Materialrolle, in unmittelbares Eingreifen mit der Trommel durch Handbetätigung dieser besagten Laufrolle gesetzt wird, die durch eine Öffnung (36a) des Deckels zugänglich ist, damit die Trommel umgedreht und eine Bahn von Material nach der unteren Öffnung des Geräts gebracht wird.
